# EUROPÄISCHE PATENTSCHRIFT

(11) **EP 0 931 213 B1**
(45) Veröffentlichungstag und Bekanntmachung des Hinweises auf die Patenterteilung: **20.03.2002**
(21) Anmeldenummer: 97938790.9
(22) Anmeldetag: 19.08.1997
(51) Int. Cl.: F02F 3/00

(54) **GEBAUTER KOLBEN**
BUILT-UP PISTON
PISTON COMPOSE

(30) Priorität: 12.10.1996 DE 19642109
(43) Veröffentlichungstag der Anmeldung: 28.07.1999
(73) Patentinhaber: Mahle GmbH, 70376 Stuttgart (DE)
(72) Erfinder: FRANZ, Holger, D-73666 Baltmannsweiler (DE)
(86) Internationale Anmeldenummer: DE9701799
(87) Internationale Veröffentlichungsnummer: WO9816731

(56) Entgegenhaltungen:
- EP-A- 0 731 268
- DE-A- 3 830 033
- US-A- 3 323 503
- US-A- 4 083 292
- US-A- 4 517 930

## Beschreibung

Die Erfindung betrifft einen gebauten Kolben nach dem Oberbegriff des Anspruchs 1.

Aus der US 4,517,930 ist ein entsprechender Kolben mit einem Unterteil aus einem Aluminiumwerkstoff bekannt. Bei derartigen Kolben geht die Entwicklung hin zu Zünddrücken von mehr als 150 bar. Mit zunehmender Zünddruckbelastung erweist sich dabei die Belastung der Bolzennaben als zu hoch und es kann zu Nabenanrissen und Rissen in der Abstützung kommen. Dieses Problem wird bisher dadurch gelöst, daß das Unterteil ebenfalls aus einem Eisenwerkstoff hergestellt wird, wobei gegebenenfalls dann auch ein einstückig gegossener GGG-Kolben eingesetzt wird.

Nachteil dieser Lösung ist, daß auf den Gewichtsvorteil, den die Verwendung von Aluminium-Werkstoffen mit sich bringt, verzichtet wird.

Die Erfindung beschäftigt sich daher mit dem Problem, bei gattungsgemäßen Kolben die Naben- und Abstützungsfestigkeit sowie die Festigkeit im Bereich der Verschraubung zu erhöhen und dabei das Gewicht des Kolbens niedrig zu halten.

Dieses Problem wird bei gattungsgemäßen Kolben gelöst durch die Ausgestaltung gemäß den kennzeichnenden Merkmalen des Anspruchs 1 oder 2. Vorteilhafte Weiterbildungen sind Gegenstand der Unteransprüche.

Da bei der erfindungsgemäßen Lösung am Kolbenunterteil nur die festigkeitsmäßig hochbelasteten Bereiche Nabe und gegebenenfalls die Nabenabstützung aus Eisenwerkstoff bestehen, der Schaft und der die Kräfte vom Kolbenboden aufnehmende Unterteilboden jedoch weiterhin aus einem Aluminiumbasis-Werkstoff bestehen, weist der Kolben bei stark verbesserter Nabenbelastbarkeit ein niedrigeres Gewicht, als ein vergleichbarer, komplett aus einem Eisenwerkstoff bestehender Kolben auf. Auf die bei gattungsgemäßen Kolben üblicherweise zur Krafteinleitung ins Aluminium-Unterteil verwendeten Druckstücke kann vorteilhaft verzichtet werden, wenn, wie im Ausführungsbeispiel dargestellt, die Krafteinleitung der Verbindungsschrauben jeweils in den Eisenwerkstoff des Oberteils und der Naben bzw. der Nabenabstützung oder der Verbindungsplatten erfolgt.

Wenn die mit dem Unterteil verschraubten Bolzennaben aus Stahl bestehen, so wird vorzugsweise geschmiedeter Stahl verwendet. Aber auch Stahlguß kann die gestellten Anforderungen erfüllen.

Gegenüber Kolben mit einem Unterteil aus Gußeisen ergeben sich außerdem Vorteile bezüglich der notwendigen Qualitätskontrollen und im Bezug auf Werkstoff- und Gießfehler.

Die Erfindung wird im folgenden anhand eines Ausführungsbeispiels beschrieben. Es zeigt:
- Fig. 1: einen erfindungsgemäßen Kolben im Querschnitt (links in Bolzenrichtung, rechts in Druck-Gegendruck-Richtung)
- Fig. 2: eine Untersicht, geschnitten auf Höhe der Bolzenachse.

Dabei ist die links oben dargestellte Schraube der Anschaulichkeit halber nicht lagerichtig eingezeichnet, sondern so, daß sie mit ihrem realen Teilkreis aufgebrochen dargestellt ist.

Ein gebauter Kolben 1 weist ein Stahloberteil 2 und ein Unterteil 3 aus einem Aluminiumbasis-Werkstoff auf. Am Unterteil 3 sind Bolzennaben 4 aus einem Eisenwerkstoff, die durch Gießen oder Schmieden hergestellt wurden mit einer einstückig angeformten Verbindungsplatte 5 mit vier Schrauben 6 montiert. Die Krafteinleitung der vier Schrauben 6 erfolgt in das Stahloberteil 2 und in die Verbindungsplatte 5. Dabei wird das Unterteil 3 zwischen Stahloberteil 2 und Verbindungsplatte 5 verspannt. Die lagerichtige Positionierung von Oberteil 2 zu Unterteil 3 und Verbindungsplatte 5 zum Unterteil 3 wird durch Paßstifte 7 gewährleistet.

Als Verbindungsplatten 5 können sowohl - wie in Figur 1 dargestellt - eine mit den beiden Naben 4 einstückige Platte als auch je Nabe eine, also insgesamt zwei mit den jeweiligen Naben einstückige Platten vorgesehen sein. Durch die Verbindungsplatte bzw. Platten wird insbesondere eine exakte Positionierung der Bolzennaben relativ zur Kolbenmittelachse erleichtert.

Das Unterteil 3 besteht aus einem Schaft 8 und einem Unterteilboden 9, der in seinem Zentrum einen Kühlöldurchbruch 10 hin zu einem zentralen Kühlraum 11 aufweist.

## Patentansprüche

1. Gebauter Kolben mit einem Kolbenoberteil aus Stahl oder Gußeisen und einem Kolbenunterteil aus einem Werkstoff auf Aluminiumbasis, das einen Schaft und in seinem oberen Bereich einen Unterteilboden mit mindestens einer Auflagefläche für das Kolbenoberteil aufweist und wobei das Kolbenunterteil und das Kolbenoberteil durch Schrauben miteinander verbunden sind,
**dadurch gekennzeichnet,**
**daß** der Kolben (1) Bolzennaben (4) aus Gußeisen oder Stahl aufweist, die zumindest mit dem Kolbenunterteil (3) durch Schrauben verbunden sind.

2. Gebauter Kolben nach Anspruch 1,
**dadurch gekennzeichnet,**
**daß** einstückig mit den jeweiligen Bolzennaben (4) Nabenabstützungen aus Gußeisen oder Stahl vorhanden sind.

3. Gebauter Kolben nach Anspruch 1 oder 2,
**dadurch gekennzeichnet,**
**daß** die Bolzennaben (4) mit dem Oberteil (2) verschraubt sind und die Krafteinleitung von den Schrauben (6) in die Bolzennaben (4) bzw. die Verbindungsplatte (5) und das Oberteil (2) erfolgt, so daß das Kolbenunterteil (3) zwischen den Bolzennaben (4) und dem Oberteil (2) eingespannt ist.

4. Gebauter Kolben nach einem der vorhergehenden Ansprüche,
**dadurch gekennzeichnet,**
**daß** die beiden Bolzennaben (4) nur eine, gemeinsame Verbindungsplatte (5) aufweisen, so daß die Bolzennaben (4) und die Verbindungsplatte (5) einstückig sind.

5. Gebauter Kolben nach Anspruch 1 - 3,
**dadurch gekennzeichnet,**
**daß** die beiden Bolzennaben (4) je eine Verbindungsplatte (5) aufweisen.

## Claims

1. Constructed piston with a piston top part made of steel or cast iron and a piston bottom part made of a material based on aluminium, which comprises a shaft and, in its upper region, a bottom part base with at least one bearing face for the piston top part and the piston bottom part and the piston top part being connected to one another by screws, **characterised in that** the piston (1) has a gudgeon-pin bosses (4) made of cast iron or steel which are connected, at least to the piston bottom part (3), by screws.

2. Constructed piston according to claim 1, **characterised in that** boss supports made of cast iron or steel are provided integrally with the respective gudgeon-pin bosses (4).

3. Constructed piston according to claim 1 or 2, **characterised in that** the gudgeon-pin bosses (4) are screwed to the top part (2) and the force is introduced from the screws (6) into the gudgeon-pin bosses (4) or the connection plate (5) and the top part (2) in such a way that the piston bottom part (3) is fixed between the gudgeon-pin bosses (4) and the top part (2).

4. Constructed piston according to any one of the preceding claims, **characterised in that** the two gudgeon-pin bosses (4) have only one common connection plate (5) so the gudgeon-pin bosses (4) and the connection plate (5) are integral.

5. Constructed piston according to claim 1 to 3, **characterised in that** the two gudgeon-pin bosses (4) have one connection plate (5) each.

## Revendications

1. Piston composé comportant une pièce de piston supérieure en acier ou en fonte et une pièce de piston inférieure en un matériau à base d'aluminium, laquelle présente une jupe et dans sa partie supérieure un fond de pièce inférieure avec au moins une surface d'appui pour la pièce de piston supérieure, et dans lequel la pièce de piston inférieure et la pièce de piston supérieure sont assemblées l'une à l'autre par des vis,
**caractérisé en ce**
**que** le piston (1) comporte des moyeux d'axe (4) en fonte ou en acier, qui sont assemblés au moins à la pièce de piston inférieure (3) par des vis.

2. Piston composé selon la revendication 1,
**caractérisé en ce**
**qu'**un support de moyeu en fonte ou en acier est prévu d'un seul tenant avec chaque moyeu d'axe (4).

3. Piston composé selon la revendication 1 ou 2,
**caractérisé en ce**
**que** les moyeux d'axe (4) sont vissés à la pièce supérieure (2) et que l'application de force s'opère des vis (6) dans les moyeux d'axe (4) ou la plaque d'assemblage (5) et la pièce supérieure (2), de sorte que la pièce de piston inférieure (3) est serrée entre les moyeux d'axe (4) et la pièce supérieure (2).

4. Piston composé selon l'une des revendications précédentes,
**caractérisé en ce**
**que** les deux moyeux d'axe (4) ne comportent qu'une plaque d'assemblage (5) commune, de sorte que les moyeux d'axe (4) et la plaque d'assemblage (5) sont d'un seul tenant.

5. Piston composé selon la revendication 1 - 3,
**caractérisé en ce**
**que** les deux moyeux d'axe (4) comportent chacun une plaque d'assemblage (5).
